# EUROPÄISCHE PATENTSCHRIFT

(11) **EP 0 711 248 B1**
(45) Veröffentlichungstag und Bekanntmachung des Hinweises auf die Patenterteilung: **16.04.1997**
(21) Anmeldenummer: 94922784.7
(22) Anmeldetag: 29.07.1994
(51) Int. Cl.: B66F 7/22

(54) **HEBE- UND SCHWENKVORRICHTUNG, INSBESONDERS FÜR KRAFTFAHRZEUGE**
LIFTING AND SWIVELLING DEVICE, IN PARTICULAR FOR MOTOR VEHICLES
DISPOSITIF DE LEVAGE ET DE PIVOTEMENT, NOTAMMENT POUR VEHICULES A MOTEUR

(30) Priorität: 30.07.1993 AT 15219/93
(43) Veröffentlichungstag der Anmeldung: 15.05.1996
(73) Patentinhaber: Hagara, Ludwig, A-1100 Wien (AT)
(72) Erfinder: Hagara, Ludwig, A-1100 Wien (AT)
(74) Vertreter: Patentanwälte BARGER, PISO & PARTNER
(86) Internationale Anmeldenummer: AT9400103
(87) Internationale Veröffentlichungsnummer: WO9503992

(56) Entgegenhaltungen:
- EP-A- 0 285 292
- EP-A- 0 410 013
- DE-A- 3 442 837
- DE-A- 3 503 363
- US-A- 2 622 746

## Beschreibung

Die Erfindung betrifft eine Hebe- und Schwenkvorrichtung für Gegenstände, insbesonders Kraftfahrzeuge u.dgl., mit im wesentlichen waagrecht verlaufenden Zugstangen, mit einem um eine im wesentlichen horizontale Achse der Zugstangen verschwenkbaren Rahmen und mit einer Hebeeinrichtung, die um eine im wesentlichen horizontale Achse der Zugstangen schwenkbar ist und über eine an ihr entlang bewegbare Halterung mit dem Rahmen gelenkig verbunden ist, wobei die Halterung mittels einer Betätigungsvorrichtung entlang der Hebeeinrichtung verschieblich und an beliebiger Stelle arretierbar ausgebildet ist.

Eine derartige Hebevorrichtung ist aus der EP-A 0 285 292 bekannt. Sie dient dort ausschließlich dazu, ein Fahrzeug, an dem eine sogenannte "Autowiege" befestigt ist, zu kippen, um das händische Kippen zu vermeiden. Anschließend daran wird die Hebevorrichtung entfernt, und das Auto liegt auf der Autowiege.

Nachteilig bei dieser Vorrichtung ist das Fehlen einer Verbindung zwischen der Wiege und der Hebevorrichtung beim Heben und die Gefahr des Zurückkippens des Autos, nachdem die Hebevorrichtung entfernt worden ist.

Eine andere Kippvorrichtung gemäß der EP-A 0 410 013 vermeidet diese Nachteile, doch muß zu ihrer Benutzung das Fahrzeug aufgebockt werden, um alle Räder entfernen zu können und an den Radaufnahmen entsprechende Teile der Vorrichtung montieren zu können. Der Aufwand ist bei einer Totalrenovierung der Bodenplatte gering, für eine Inspektion aber viel zu aufwendig.

Die Erfindung zielt darauf ab, eine Vorrichtung der eingangs genannten Art zu schaffen, die die Nachteile der vorbekannten Lösungen vermeidet und dabei bequem zu bedienen und während jeder Phase der Benutzung sicher ist.

Erfindungsgemäß erreicht man diese Ziele dadurch, daß der Rahmen ein Spannrahmen ist, der an seiner der Hebeeinrichtung abgewandten Seite einen im wesentlichen um 90° gebogenen und anschließend wieder geradlinig verlaufenden Stützrahmen aufweist und dadurch, daß am Spannrahmen Befestigungsvorrichtungen zur Fixierung des zu kippenden Gegenstandes vorgesehen sind. Deshalb wird er auch in der Beschreibung und den Ansprüchen Spannrahmen genannt.

Die Erfindung bezieht sich somit insbesonders auf eine auf vier Punkten aufliegende Kippvorrichtung für Kraftfahrzeuge, Anhänger, Waggons, Maschinen und Bauteile, bestehend aus dem Spannrahmen, welcher über eine gelenkig mit ihm verbundene Hebeeinrichtung in den Totpunkt geschwenkt werden kann, um die Unterseite des zu kippenden Gegenstandes für Wartung, Reparatur und Montagearbeiten in einfacher Weise zugänglich zu machen, wobei die Vorrichtung bevorzugt eine Einrichtung aufweist, durch die die zu bearbeitenden Gegenstände, wenn sie Kraftfahrzeuge sind, in die Kippvorrichtung einfahren können und mittels einer Spannvorrichtung ohne Demontage der Räder am Spannrahmen der Kippvorrichtung fixiert werden können und mittels einer Winde oder ähnlichen Hebeeinrichtung von einer Person mit geringem Kraftaufwand in für die Bearbeitung erforderliche Position gebracht werden kann, wobei eine Überkippsicherung das Überkippen verhindert. Die Rückführung in die Ausgangsposition erfolgt durch Rücklauf der Hebeeinrichtung.

Eine erfindungsgemäße Sicherheitseinrichtung berücksichtigt, daß die unterschiedlichen Dimensionen der zu kippenden Gegenstände, insbesonders Kraftfahrzeuge, entsprechend ihrer unterschiedlichen Schwerpunktlagen unterschiedliche Kippwinkel zur Folge haben, die eine variable Kippwinkeleinstellung benötigen, um ein Überkippen sicher zu verhindern.

Die erfindungsgemäße Kippvorrichtung zeichnet sich insbesonders dadurch aus, daß eine regulierbare Überkippsicherung die Gefahr des Überkippens sicher verhindert und auf alle unterschiedlichen Kippwinkel adaptiert werden kann.

Erfindungsgemäß ist einerseits für eine sichere Verbindung zwischen der eigentlichen Hebevorrichtung und dem Stützrahmen, der als Wiege dient, gesorgt und ein Zurückrollen zuverläßig vermieden, anderseits ist jede Vorbereitung des Gegenstandes, insbesonders des Fahrzeuges überflüssig geworden.

Bevorzugt ist der Spannrahmen mit der Hebeeinrichtung mittels Zugstangen derart verbunden, daß die Zugstangen am Spannrahmen in der Mitte der eingestellten Spurweite gelenkig verbunden sind, sodaß die Hebeeinrichtung bei jeder Kippwinkelweite immer senkrecht steht.

Bisher wurden für Arbeiten am Fahrzeugboden Montagegruben und Hebebühnen verwendet, die architektonische Baumaßnahmen für die Installierung erforderlich machten. Die erfindungsgemäße Kippvorrichtung ist ortsungebunden und kann am jeweils benötigten Einsatzort auf einer ebenen Fläche aufgestellt und betrieben werden.

Ähnliche Kippvorrichtungen haben den Nachteil, daß die zu kippenden Gegenstände für die Einbringung in die Kippvorrichtung arbeits- und zeitaufwendig angehoben bzw., daß bei einem Fahrzeug die Räder demontiert und das Fahrzeug an besonderen Haltevorrichtungen befestigt werden muß, bevor es in entsprechende Arbeitsposition gebracht werden kann. Entsprechend der erfindungsgemäßen Anwendung der Kippvorrichtung können stationäre Maschinen in den Spannrahmen eingeschwenkt werden.

Die Erfindung wird im Folgenden anhand der Zeichnung näher erläutert. Dabei zeigt:
die Fig. 1 eine erfindungsgemäße Vorrichtung samt einem Fahrzeug in Einfahrtslage und in gekippter Lage,
die Fig. 2 eine schematische Ansicht einer erfindungsgemäßem Vorrichtung mit ausgeschwenkter Zugstange,
die Fig. 3 einen Spannrahmen in Draufsicht,
die Fig. 4 eine Ein- bzw. Ausfahrtsrampe im Schnitt und in Draufsicht,
die Fig. 5 einen Stützrahmen in Seitenansicht und Draufsicht,
die Fig. 6 einen Ausleger, der am Stützrahmen montiert ist,
die Fig. 7 eine Hebevorrichtung,
die Fig. 8 das der Hebevorrichtung zugekehrte Ende des Spannrahmens,
die Fig. 9 eine Klemmschiene für den zu kippenden Gegenstand,
die Fig. 10 eine Ansicht des Spannrahmens von der Stirnseite,
die Fig. 11 eine Ansicht eines Endes einer Variante des Spannrahmens,
die Fig. 12 und 13 zwei Varianten einer Spannvorrichtung und
die Fig. 14 eine Zugstange.

Wie aus Fig. 1 ersichtlich, ist der zu kippende Gegenstand mittels Spannketten bzw. -riemen 14 an einem Spannrahmen 4 befestigt. Einerseits ist der Spannrahmen 4 mit einem Stützrahmen versehen, der entweder einstückig oder auch nicht mit ihm ausgebildet sein kann. Am anderen Ende ist der Spannrahmen mittels Laschen 23 an einer Hebevorrichtung 24 gelenkig montiert.

Zwischen dem Spannrahmen 4 und dem unteren Teil der Hebevorrichtung 24 verlauft wenigstens eine Zugstange 28, durch die der Spannrahmen, die Hebevorrichtung und die Zugstangen stets ein Dreieck bilden und so statisch bestimmt sind.

Am Stützrahmen 15 sind zwei Auslegerarme 17 mittels Einstellspindeln 18 in gewünschtem Winkel abspreizbar. Sie verhindern das Überkippen des Gegenstandes, der eingestellte Winkel hängt von der Geometrie und der Lage des Schwerpunktes des Gegenstandes ab.

Die Fig. 2 zeigt eine erfindungsgemäße Vorrichtung analog zu Fig. 1 ohne einen zu kippenden Gegenstand und noch nicht völlig fertig montiert. Dabei ist ein Ende der Zugstange 28 noch nicht mit der Achse der Räder 31 der Hebevorrichtung 24 verbunden. Diese ist genauer als in Fig. 1 gezeigt: Ein Schlitten 27 gleitet in einer Führung der Hebevorrichtung und wird mittels einer Winde und eines Seils 29 bewegt. Das Seil wird am oberen Ende 30 der Hebevorrichtung umgelenkt und läuft vom Schlitten auch wieder zum Ende 30 zurück, sodaß eine Übersetzung nach Art eines Flaschenzuges erreicht wird.

Die Hebevorrichtung ist an ihrem unteren Ende während der Montage mit einem Schuh 32, der nach der Verbindung der Hebevorrichtung 24 mit zumindest einer Zugstange 28 entfernt wird, versehen, um während der Montage frei stehen zu können und weist Räder 31 auf, auf deren Achse die Zugstangen 28 befestigt werden, um im Zuge ihrer Betätigung dem zu kippenden Gegenstand folgen zu können, wie dies aus Fig. 1 ersichtlich ist. Darüberhinaus ermöglichen es die Räder 31, daß die gesamte fertig montierte Vorrichtung ähnlich einer Schiebetruhe von einer einzelnen Person verfahren werden kann, die dazu nur die Auslegerarme 17 ergreifen und anheben muß.

Die Benutzung der Vorrichtung wird im folgenden anhand des Kippens eines Fahrzeuges beschrieben, ohne darauf beschränkt zu sein.

Von rechts oder links rollen Fahrzeuge auf den eigenen Rädern über eine Ein- und Ausfahrtsrampe 1, die mit Bolzen 2 in Buchsen 3 eingehängt sind, in einen aus zwei Teilen bestehenden Spannrahmen 4, 5, der auf die Breite der zu bearbeitenden Werkstücke, vorzugsweise auf die gängigen Spurweiten von Fahrzeugen, einstellbar ist, wobei die Einstellung der Spurweiten über zwei Bohrungen 6 in engem Abstand, beispielsweise 4 cm in Fig. 2 oder im Abstand von 8 cm der Bohrungen 7 in Fig. 3 mit gesicherten Bolzen fixiert wird. Die Spurweiten sind also im Abstand der Bohrlöcher 6, im Beispielsfall in Abständen von 4 cm, zu fixieren.

Je eine auf den beiden Spannrahmenteilen 4, 5 gleitende, mit Klemmschellen 9 verbundenen Klemmschiene 8, die an die Innenseite der Räder angelegt werden, fixieren durch die beim Niederspannen der Räder entstehende Zugkraft der Spannketten 13, 14 mittels des Schließringes 10 die Klemmschienen an den Spannrahmen 4, 5. An den Stirnseiten der Spannrahmen 4, 5 sind Laschen 11 angebracht, in die ein Ring 12 eingehängt ist, durch den die Spannketten 13, 14 am Spannring 10, beispielsweise über die Räder der Fahrzeuge oder Halterungen der Werkstücke geführt und mittels einer Spannvorrichtung 14 gespannt werden.

An der Kippseite des Spannrahmens 4 ist ein versteifter Stützrahmen 15 (Fig. 5), beispielsweise mit gesicherten Bolzen 16 befestigt, der in der gleichen Weise auch an der Hebeseite des Spannrahmens 5 befestigt werden kann, sodaß die Kippvorrichtung von beiden Seiten gleichermaßen genutzt werden kann.

Am oberen Teil des Stützrahmens 14 sind als Überkippsicherung 17, 18, 19 zwei Auslegerarme 17 in gelenkiger Verbindung angebracht, die auf den vom Schwerpunkt des Werkstückes oder Fahrzeuges abhängigen Kippwinkel einstellbar ist. Mit zwei Auslegerarmen können Bodenunebenheiten am Aufstellort der Kippvorrichtung ausgeglichen werden.

Diese Überkippsicherung besteht erfindungsgemäß aus einer - für die erforderliche Stützhöhe einstellbaren - Vorrichtung, beispielsweise mit zwei Spindeln mit Kurbel 18, an der beispielsweise ein Stoßdämpfer angebracht ist, an dem eine Markierung, beispielsweise eine Farbmarkierung 19 den Gleichgewichtszustand anzeigt:
"grün" Kippseite ist unbelastet, Heberseite ist belastet,
"gelb" Kippseite und Heberseite sind unbelastet, das Werkstück bzw. die Fahrzeugseite befindet sich in idealer Totpunktlage,
"rot" die Kippseite ist überlastet und die Heberseite ist unbelastet. In diesem Fall verhindert die Überkippsicherung die Gefahr eines Überkippens des Werkstückes oder Fahrzeuges.

In Verbindung mit einer Lastanzeigevorrichtung 26, beispielsweise einer Federwaage an der Hebeeinrichtung 24, kann während des Hebevorganges in jeder Kippwinkelstellung die noch vorhandene Belastung der Hebeeinrichtung abgelesen werden, sodaß die Abstützhöhe an der Kippseite, beispielsweise mit der Kurbel die Spindel 18, rechtzeitig vorsorglich eingestellt werden und damit mit Sicherheit die Gefahr des Überkippens ausgeschaltet werden kann.

An der Kupplung 20, die je nach Platz- und Arbeitserfordernis am Spannrahmen an der Heberseite 4, 5, beispielsweise mit Einschüben 21 und gesichertem Bolzen 22 zu befestigen ist, ist eine Lasche 23 oder eine andere Verbindungsvorrichtung für die Aufnahme eines Lastarmes der Hebeeinrichtung 24 als gelenkige, bei Montage und Demontage lösbare Verbindung angebracht.

Die Hebeeinrichtung 24 liegt mit Rollen oder Rädern am Boden auf und ist mit gelenkig angebrachten Zugstangen 28 mit dem Spannrahmenteil 4 oder je nach Arbeitsseite mit dem Spannrahmenteil 5, mit gesicherten Bolzen verbunden. Die Zugstangen 28 sind in ihrer Länge auf die Spurbreite der zu bearbeitenden Fahrzeuge oder anderer Werkstücke einstellbar.

Die Zugstangen 28 sind zur Einstellung auf die Spurweite mit der gleichen Anzahl Bohrungen im gleichen Abstand wie am Spannrahmen 4, 5, versehen und werden mit gesicherten Bolzen, die sich bevorzugt in der Mitte der eingestellten Spurweite am Spannrahmen 4, 5, befinden, befestigt, sodaß die Hebeeinrichtung 24 während des Hebevorganges, vom kleinsten bis zum größten Neigungswinkel des gekippten Spannrahmens im wesentlichen soweit senkrecht steht, daß das Werkstück oder Fahrzeug im Spannrahmen von der Hebersäule oder Hebeeinrichtung 24 nicht berührt werden kann.

Eine bevorzugte Ausgestaltung der Erfindung ist dadurch gekennzeichnet, daß beide Enden des Spannrahmens 4, 5 zur Befestigung des Stützrahmens 15 und der Hebevorrichtung 24 ausgebildet sind und daß bei befestigtem zu kippendem Gegenstand eine Befestigung sowohl des Stützrahmens als auch der Hebevorrichtung am Spannrahmen möglich ist. Dadurch kann man, ohne die Befestigung lösen zu müssen, den Gegenstand zuerst in die eine, dann in die andere Richtung kippen.

Eine weitere Ausgestaltung der Erfindung sieht vor, daß die Hebevorrichtung 24 lösbar mit dem Spannrahmen verbunden ist und daß aus Sicherheitsgründen eine - nicht dargestellte - Abstützung nach dem Kippen des Gegenstandes an ihrer Stelle mit dem Spannrahmen verbunden wird. Diese Abstützung wird entweder Zum zurückkippen wieder durch die Hebevorrichtung ersetzt oder ermöglicht durch eine Bremse ein Zurückkippen der Vorrichtung. Damit können mehrere Spannrahmen mit nur einer Hebevorrichtung abwechselnd bedient werden.

## Patentansprüche

1. Hebe- und Schwenkvorrichtung für Gegenstände, insbesonders Kraftfahrzeuge u.dgl., mit einem Rahmen (4, 5), einer an einem Ende des Rahmens mittels einer Halterung (23) gelenkig angreifenden Hebevorrichtung ( 24 ) und mit Zugstangen (28), die den Rahmen gelenkig mit dem unteren Ende der Hebevorrichtung verbinden, wobei die Halterung (23) mittels einer Betätigungsvorrichtung entlang der Hebeeinrichtung (24) höhenverschieblich und an beliebiger Stelle arretierbar ausgebildet ist,
dadurch gekennzeichnet,
daß der Rahmen ein Spannrahmen (4, 5) ist, der an seiner der Hebeeinrichtung (24) abgewandten Seite einen im wesentlichen um 90° gebogenen und bevorzugt anschließend wieder geradlinig verlaufenden Stützrahmen (15) aufweist,
daß beim Schwenken der Spannrahmen (4, 5) entlang der Außenseite des Stützrahmens (15) abrollt,
daß gleichzeitig das untere Ende der Hebeeinrichtung (24) sich dem Stützrahmen (15) nähert, und
daß am Spannrahmen (4, 5) Befestigungsvorrichtungen (10, 14) zur Fixierung des zu kippenden Gegenstandes vorgesehen sind.

2. Vorrichtung nach Anspruch 1, dadurch gekennzeichnet, daß am Stützrahmen (15) abspreizbare Auslegerarme (17) od.dgl. angeordnet sind, die den Kippwinkel der Vorrichtung begrenzen.

3. Vorrichtung nach einem der Ansprüche 1 oder 2, dadurch gekennzeichnet, daß der Spannrahmen (4, 5), beispielsweise teleskopartig, längenverstellbar ist, um auf Gegenstände verschiedener Breite eingestellt werden zu können.

4. Vorrichtung nach einem der vorstehenden Ansprüche, dadurch gekennzeichnet, daß der Spannrahmen (4, 5) aus zwei im wesentlichen parallelen Rohren, Stangen, Profilen od.dgl. besteht, die durch Sprossen miteinander verbunden sind, so daß, wenn der zu kippende Gegenstand ein Auto ist, die Reifen des Fahrzeuges zwischen den parallelen Rohren o.dergl. zu liegen kommen.

5. Vorrichtung nach einem der vorstehenden Ansprüche, dadurch gekennzeichnet, daß die Vorrichtungen zur Fixierung des Gegenstandes, insbesonders der Fahrzeugreifen, Ketten (14) oder Zurrgurten sind, die am Spannrahmen (4, 5) befestigbar sind.

6. Vorrichtung nach einem der vorherstehenden Ansprüche, dadurch gekennzeichnet, daß am unteren Ende der Hebeeinrichtung (24) Räder montiert sind, durch die die Hebeeinrichtung einerseits während des Kippens des Gegenstandes die sich aus der Krümmung des Stützrahmens (15) ergebende horizontale Querbewegung vollführen kann und anderseits ohne zu kippenden Gegenstand durch Anheben an den Auslegerarmen (17) verfahren werden kann.

7. Vorrichtung nach einem der vorherstehenden Ansprüche, dadurch gekennzeichnet, daß beide Enden des Spannrahmens (4, 5) zur Befestigung des Stützrahmens (15) und der Hebevorrichtung (24) ausgebildet sind und daß eine Befestigung sowohl des Stützrahmens als auch der Hebevorrichtung am Spannrahmen bei befestigtem zu kippendem Gegenstand möglich ist.

8. Vorrichtung nach einem der vorherstehenden Ansprüche, dadurch gekennzeichnet, daß zwischen den Auslegerarmen (17) und dem Stützrahmen (15) eine Belastungsanzeige (19), z.Bsp. nach Art einer Federwaage, angebracht ist, die, beispielsweise mittels einer Farbcodierung, das Erreichen und Überschreiten der Totpunktslage des zu kippenden Gegenstandes anzeigt.

9. Vorrichtung nach einem der vorherstehenden Ansprüche, dadurch gekennzeichnet, daß die Hebevorrichtung (24) während der Montage der Vorrichtung mit einem Schuh (32) versehen ist, durch den sie ohne weitere Abstützung frei steht.

10. Vorrichtung nach einem der vorherstehenden Ansprüche, dadurch gekennzeichnet, daß, wenn der zu kippende Gegenstand ein Fahrzeug ist, die Befestigungsmittel (13, 14) an dessen Rädern angreifen.

11. Vorrichtung nach einem der vorherstehenden Ansprüche, dadurch gekennzeichnet, daß die Hebevorrichtung (24) lösbar mit dem Spannrahmen (4, 5) verbunden ist und daß statt der Hebevorrichtung nach dem Kippen des Gegenstandes eine Abstützung mit dem Spannrahmen verbunden wird.

## Claims

1. A lifting and pivoting device for objects, in particular motor vehicles and the like, having a frame (4,5), a lifting means (24) engaging in an articulated manner on one end of the frame by means of a mounting, and having tension rods (28) which connect the frame in an articulated manner with the lower end of the lifting means, wherein the mounting (23) is designed to be vertically displaceable along the lifting means (24) by means of an actuating device and to be locatable at any position desired, characterised in that the frame has a clamping frame (4,5) which on its side remote from the lifting means (24) has a support frame (15) which is bent substantially through 90° and then preferably extends again in a straight line, in that upon pivoting the clamping frame (4,5) rolls along the outside of the support frame (15), in that simultaneously the lower end of the lifting means (24) approaches the support frame (15), and in that securing means (10,14) are provided on the clamping frame (4,5) for fixing the object to be tilted.

2. An apparatus according to Claim 1, characterised in that extendible side arms (17) or the like are mounted on the support frame (15), which limit the tilt angle of the device.

3. An apparatus according to either Claim 1 or 2, characterised in that the clamping frame (4,5) is adjustable in length, for example telescopically, so as to enable it to be adjusted to objects of different width.

4. An apparatus according to any one of the preceding Claims, characterised in that the clamping frame (4,5) comprises two substantially parallel tubes, rods, section elements or the like, which are joined together by rungs so that if the object to be tilted is an automobile the tyres of the vehicle are situated between the parallel tubes or the like.

5. An apparatus according to any one of the preceding Claims, characterised in that the means for securing the object, in particular the vehicle tyres, are chains (14) or lashing belts which can be fastened to the clamping frame (4,5).

6. An apparatus according to any one of the preceding Claims, characterised in that wheels are mounted at the lower end of the lifting means (24), by which the lifting means can carry out, on the one hand, the horizontal transverse movement arising during the tilting of the object from the curvature of the support frame (15), and, on the other hand, without any object to be tilted can be moved on the side arms (17) by being raised.

7. An apparatus according to any one of the preceding Claims, characterised in that both ends of the clamping frame (4,5) are designed for securing the support frame (15) and the lifting means (24), and in that fastening both of the support frame and of the lifting means on the clamping frame is possible when the object to be tilted is secured.

8. An apparatus according to any one of the preceding Claims, characterised in that a load indicator (19), for example in the manner of a spring balance, is provided between the side arms (17) and the support frame (15), which indicates, for example by means of a colour coding, the reaching and exceeding of the dead centre position of the object to be tilted.

9. An apparatus according to any one of the preceding Claims, characterised in that during the installation of the device the lifting means (24) is provided with a shoe, by means of which it is free-standing without further support.

10. An apparatus according to any one of the preceding Claims, characterised in that, if the object to be tilted is a vehicle, the securing means (13,14) engage on its wheels.

11. An apparatus according to any one of the preceding Claims, characterised in that the lifting means (24) is releasably connected to the clamping frame (4,5), and in that instead of the lifting means a support is connected with the clamping frame after the tilting of the object.

## Revendications

1. Dispositif de levage et de pivotement, pour des objets, en particulier des véhicules automobiles et analogues, comportant un cadre (4, 5), un dispositif de levage (24), agissant, de façon articulée, à une extrémité du cadre, au moyen d'une fixation (23), et avec des barres de traction (28), reliant le cadre, de façon articulée, à l'extrémité inférieure du dispositif de levage, la fixation (23) étant réalisée mobile en hauteur et susceptible d'être bloquée en un point quelconque à volonté, le long du dispositif de levage (24), au moyen d'un dispositif d'actionnement,
caractérisé
en ce que le cadre est un cadre tendeur (4, 5), présentant, sur son côté opposé au dispositif de levage (24), un cadre d'appui (15) recourbé sensiblement à 90° et s'étendant ensuite de préférence de nouveau en ligne droite,
en ce que, lors du pivotement, le cadre tendeur (4, 5) roule le long de la face extérieure du cadre d'appui (15),
en ce que, simultanément, l'extrémité inférieure du dispositif de levage (24) s'approche du cadre d'appui (15), et
en ce que des dispositifs de fixation (10, 14), prévus pour assurer la fixation de l'objet à basculer, sont prévus sur le cadre tendeur (4, 5).

2. Dispositif selon la revendication 1, caractérisé en ce que des bras articulés (17), ou analogues, susceptibles d'être écartés et délimitant l'angle de basculement du dispositif, sont disposés sur le cadre d'appui (15).

3. Dispositif selon l'une des revendications 1 ou 2, caractérisé en ce que le cadre tendeur (4, 5) est réglable en longueur, par exemple de façon télescopique, afin de pouvoir être réglé pour des objets de différente largeur.

4. Dispositif selon l'une des revendications précédentes, caractérisé en ce que le cadre tendeur (4, 5) est constitué de deux tubes, barres, profilés, ou analogues, sensiblement parallèles, reliés ensemble par des entretoises, de manière que, lorsque l'objet à basculer est une automobile, les pneumatiques du véhicule viennent se placer entre les tubes ou analogues parallèles.

5. Dispositif selon l'une des revendications précédentes, caractérisé en ce que les dispositifs prévus pour assurer la fixation de l'objet, en particulier des pneumatiques du véhicule, sont des chaînes (14) ou des sangles d'amarrage, susceptibles d'être fixées sur le cadre tendeur (4, 5).

6. Dispositif selon l'une des revendications précédentes, caractérisé en ce que, à l'extrémité inférieure du dispositif de levage (24) sont montées des roues, au moyen desquelles le dispositif de levage, d'une part, pendant le basculement de l'objet, peut effectuer le déplacement transversal horizontal résultant de l'inclinaison du cadre d'appui (15), et, d'autre part, peut se déplacer sans objet à basculer, par soulèvement au niveau des bras articulés (17).

7. Dispositif selon l'une des revendications précédentes, caractérisé en ce que les deux extrémités du cadre tendeur (4, 5) sont réalisées pour assurer la fixation du cadre d'appui (15) et du dispositif de levage (24), et en ce qu'une fixation, tant du cadre d'appui qu'également du dispositif de levage sur le cadre tendeur, est possible, alors que l'objet à basculer est fixé.

8. Dispositif selon l'une des revendications précédentes, caractérisé en ce que, entre les bras articulés (17) et le cadre d'appui (15) est monté un afficheur de charge (19), par exemple se présentant sous la forme d'une balance à ressort, qui indique, par exemple au moyen d'un codage par couleurs, l'atteinte et le dépassement de la position de point mort de l'objet à basculer.

9. Dispositif selon l'une des revendications précédentes, caractérisé en ce que, pendant le montage du dispositif, le dispositif de levage (24) est pourvu d'un patin (32), au moyen duquel il tient librement sans besoin d'appui supplémentaire.

10. Dispositif selon l'une des revendications précédentes, caractérisé en ce que, lorsque l'objet à basculer est un véhicule, les moyens de fixation (13, 14) agissent sur ses roues.

11. Dispositif selon l'une des revendications précédentes, caractérisé en ce que le dispositif de levage (24) est relié de façon désolidarisable au cadre tendeur (4, 5), et en ce que, après basculement de l'objet, au lieu du dispositif de levage, c'est un appui qui est relié au cadre tendeur.
